# EUROPÄISCHE PATENTSCHRIFT

(11) **EP 2 281 156 B1**
(45) Veröffentlichungstag und Bekanntmachung des Hinweises auf die Patenterteilung: **11.09.2013**
(21) Anmeldenummer: 09732165.7
(22) Anmeldetag: 03.04.2009
(51) Int. Cl.: F25D 17/04, F25D 23/00, F25B 39/02

(54) **KÄLTEGERÄT MIT EINER UMGEBOGENEN VERDAMPFERFLÄCHE UND VERFAHREN ZUM MONTIEREN EINES KÄLTEGERÄTS**
REFRIGERATOR WITH A BENT EVAPORATOR SURFACE AND A METHOD FOR ASSEMBLING A REFRIGERATOR
APPAREIL FRIGORIFIQUE DOTÉ D'UNE SURFACE D'ÉVAPORATEUR RABATTUE ET UN PROCÉDÉ DE MONTAGE D'UN APPAREIL FRIGORIFIQUE

(30) Priorität: 17.04.2008 DE 102008019362
(43) Veröffentlichungstag der Anmeldung: 09.02.2011
(73) Patentinhaber: BSH Bosch und Siemens Hausgeräte GmbH, 81739 München (DE)
(72) Erfinder: SCHLÖGEL, Bernd, 89547 Gerstetten (DE); MALISI, Michaela, 89518 Heidenheim (DE); WOLDENBERG, Walter, 89428 Syrgenstein (DE)
(86) Internationale Anmeldenummer: PCT/EP2009/054003
(87) Internationale Veröffentlichungsnummer: WO 2009/127535

(56) Entgegenhaltungen:
- DE-A1- 19 917 974
- DE-U1- 8 434 381
- GB-A- 1 457 871

## Beschreibung

Die Erfindung betrifft ein Kältegerät, insbesondere Haushaltskältegerät, umfassend ein Außengehäuse, mindestens ein Kühlgutbehälter mit mindestens einem Kühlfach zur Aufnahme von Kühlgut und einen Kühlkreislauf zur Kühlung des Kühlfachs, wobei der Kühlkreislauf einen Verdampfer mit einer im Wesentlichen zweidimensionalen Verdampferfläche aufweist und der Verdampfer an einer Innenwand des Kühlgutbehälters angeordnet ist. Weiterhin betrifft die Erfindung ein Verfahren zum Montieren eines Kältegeräts.

Ein Kühlschrank ist ein elektrisches oder gasbetriebenes Gerät, welches einen gekühlten Innenraum zur Aufbewahrung von Kühlgut bereitstellt. Die Temperaturen im Innenraum liegen in der Regel über 0 °C, beispielsweise zwischen +2 °C und +12 °C. Ein Gefrierschrank ist ein entsprechendes Gerät zur Aufbewahrung von Gefriergut und weist einen Innenraum mit Temperaturen unter 0 °C, beispielsweise zwischen -25 °C und -4 °C, auf. Kühl- und Gefrierkombinationen besitzen mindestens zwei Innenräume bzw. zwei voneinander abgetrennte Bereiche für die unterschiedlichen Temperaturbereiche.

Derartige Kältegeräte weisen einen Kühlkreislauf zur Kühlung des jeweiligen Innenraums auf. Der Kühlkreislauf nimmt die im Innenraum befindliche Wärme über einen damit thermisch gekoppelten Wärmetauscher auf und gibt diese mittels eins zweiten Wärmetauschers an die Umgebung ab. Ein Kühlkreislauf kann eine Vielzahl von Komponenten umfassen, wie zum Beispiel einen Verflüssiger, einen Verdampfer, Ventile, Strömungswiderstände und Kühlmittelleitungen.

Als Wärmetauscher zur Abgabe von Kälte im Innenraum des Kältegeräts wird oft ein Verdampfer verwendet, welcher im Wesentlichen zweidimensional bzw. plattenförmig im Innenraum angeordnet ist. Derartige Kältegeräte werden auch "Cold Wall" -Geräte genannt. Hierfür wird der Verdampfer mit dem Kühlkreislauf verbunden, wobei die Anschlussstellen des Verdampfers und manchmal auch der ganze Verdampfer durch ein Zusatzbauteil verdeckt werden. Die Funktion des Zusatzbauteils ist, die Flächen bzw. Bereiche abzudecken, welche verunreinigt werden könnten. Hierdurch wird die Reinigbarkeit des Innenraums des Kältegeräts erleichtert.

In der DE 84 34 381 U1 ist ein Kühlschrank offenbart, der ein Außengehäuse, einen Kühlgutbehälter mit einem Kühlfach und einen Kühlkreislauf zur Kühlung des Kühlfachs aufweist- Der Kühlkreislauf hat einen Verdampfer, der innerhalb des Kühlgutbehälters an einer Rückwand angeordnet ist. Der Verdampfer ist aus einer Verdampferplatine gebildet, die mittig einen Durchbruch aufweist. Der Durchbruch trennt die Verdampferplatine in zwei Abschnitte, wobei einer der Abschnitte einen Verbindungsanschluss für den Kühlkreislauf aufweist. Der Verdampfer wird durch Umbiegen der Verdampferplatine zu einem U-förmigen Profil erzeugt. Zur Befestigung des gebogenen Verdampfers in dem Innenraum des Kühlgutbehälters wird zwischen den beiden Schenkeln ein Abstandshalter eingesetzt, der gleichzeitig als Durchführung für ein Befestigungsmittel dient. Der mit dem Verbindungsanschluss versehene Abschnitt zeigt nach der Montage des Verdampfers in Richtung des Innenraums des Kühlgutbehälters, wohingegen der andere Abschnitt der Rückwand zugewandt angeordnet ist.

Die DE 199 17 974 A1 zeigt ein Kühl- und/oder Gefriergerät mit einem Außenbehälter und einem Innenbehälter. In dem Innenbehälter ist ein Verdampfer eingebracht, der einen U-förmigen Querschnitt hat. Zur Befestigung des Verdampfers an eine Innenwand des Innenbehälters ragen seitlich von dem Verdampfer abgeschrägte Bereiche ab. Der Verdampfer wird in dem Innenbehälter eingesetzt.

Aus der GB 1 457 871 A geht ein Kühlgerät hervor, das einen Kühlgutbehälter aufweist. In dem Kühlgutbehälter ist ein plattenförmiger Verdampfer eingebracht, der einen umgebogenen Abschnitt aufweist. Der Verdampfer ist derart in dem Kühlgutbehälter angeordnet, dass der umgebogene Abschnitt in die Richtung des Innenraums eines Gefrierfaches des Kühlgutbehälters zeigt.

Es ist daher Aufgabe der vorliegenden Erfindung, ein Kältegerät, insbesondere Haushaltskältegerät, bereitzustellen, welches einen hohen Wirkungsgrad hat, leicht zu reinigen ist und einfach und kostengünstig hergestellt werden kann.

Darüber hinaus ist es Aufgabe der vorliegenden Erfindung, ein Verfahren zum Montieren eines Kältegeräts anzugeben, welches besonders einfach und kostengünstig durchführbar ist.

Diese Aufgaben werden durch das Kältegerät, insbesondere Haushaltskältegerät, nach Anspruch 1 sowie das Verfahren zum Montieren eines Kältegeräts nach Anspruch 13 gelöst.

Weitere vorteilhafte Ausgestaltungen und Weiterbildungen, welche jeweils einzeln angewandt oder in geeigneter Weise beliebig miteinander kombiniert werden können, sind Gegenstand der abhängigen Ansprüche sowie werden in der folgenden Beschreibung näher erläutert.

Das erfindungsgemäße Kältegerät umfasst ein Außengehäuse, mindestens ein Kühlgutbehälter mit mindestens einem Kühlfach zur Aufnahme von Kühlgut und ein Kühlkreislauf zur Kühlung des Kühlfachs, wobei der Kühlkreislauf einen Verdampfer mit einer im Wesentlichen zweidimensionalen Verdampferfläche aufweist und der Verdampfer an einer Innenwand des Kühlgutbehälters angeordnet ist, wobei eine Teilfläche der Verdampferfläche zur Innenwand hin umgebogen ist und der Verdampfer mittels der umgebogenen Teilfläche mit dem Kühlgutbehälter verbunden ist, wobei die umgebogene Teilfläche Verbindungsanschlüsse für den Kühlkreislauf, insbesondere die Einspritzstelle, aufweist, wobei die umgebogene Teilfläche derart zur Innenwand hin umgebogen ist, dass der Verdampfer selbst die Verbindungsanschlüsse abdeckt.

In einer Ausgestaltung ist die umgebogene Teilfläche im Einbauzustand des Verdampfers der Verdampferfläche nachgelagert ist.

Insbesondere verläuft die umgebogene Teilfläche zumindest annähernd parallel zur Verdampferfläche verläuft.

Weiterhin kann die umgebogene Teilfläche im Einbauzustand des Verdampfers oben angeordnet sein.

Zweckmäßigerweise können die umgebogene Teilfläche und die Verdampferfläche einen Abstand von wenigstens 5 mm, insbesondere einen Abstand von 10 mm bis 50 mm aufweisen.

In einer weiteren Ausgestaltung ist ein die Teilfläche und die Verdampferfläche verbindender Umbug im Querschnitt U-förmig ausgebildet.

Der Verdampfer kann an einer Innenwand des Kühlgutbehälters bzw. des Innenbehälters sowie auch an dem Gehäuse des Kältegeräts befestigt sein. Die Teilfläche der Verdampferfläche ist eine vom Kühlmittel durchflossene funktionale Fläche des Verdampfers.

Das Kältegerät kann ein so genanntes Cold Wall-Gerät sein. Durch das Umbiegen einer Teilfläche des Verdampfers werden die Anschlussstellen des Verdampfers durch den Verdampfer selbst abgedeckt. Hierdurch erübrigen sich weitere Maßnahmen zur Abdeckung der Anschlussstellen und die Reinigbarkeit des Verdampfers wird verbessert. Weiterhin kann der Verdampfer mit Hilfe der umgebogenen Teilfläche an der Innenwand des Kühlgutbehälters bzw. dem Gehäuse des Kältegeräts eingehängt bzw. befestigt werden. Dieses vereinfacht die Montage und reduziert Kosten bei der Herstellung des Kältegeräts.

Durch die umgebogene Verdampferfläche kann die Kühlluftströmung im Inneren des Kühlgutbehälters positiv beeinflusst werden und somit der Wirkungsgrad des Verdampfers verbessert werden.

Folglich kann die umgebogene Teilfläche einerseits eine tragende Funktion, andererseits eine abdeckende Funktion haben.

Ferner weist die umgebogene Teilfläche Verbindungsanschlüsse für den Kühlkreislauf, insbesondere die Einspritzstelle, auf. Durch die umgebogene Teilfläche deckt der Verdampfer seine eigenen Verdampferanschlüsse ab, so dass Zusatzbauteile zum Abdecken der Anschlüsse entfallen und somit die Montage des Kältegeräts vereinfacht wird. Die umgebogene Fläche erlaubt auch ein einfaches Einhängen des Montages im Innenraum des Kältegeräts und vereinfacht auch in dieser Hinsicht die Montage.

Weiterhin ermöglicht die umgebogene Fläche die Strömung der Kühlluft hinter dem Verdampfer zwischen der Innenwand und dem Verdampfer positiv zu beeinflussen.

Der Verdampfer kann als mit Kühlmittelleitungen versehene Platine ausgestaltet werden, welche nach hinten umgebogen ist.

Vorteilhafterweis weist die umgebogene Teilfläche erste Haltemittel zur Befestigung des Verdampfers an der Innenwand oder am Kühlgutbehälter auf. Mit Hilfe der ersten Haltemittel kann der Verdampfer auf einfache Weise an dem Kühlgutbehälter bzw. an einer Innenwand des Kältegeräts befestigt, wie z.B. eingehängt, werden. Beispielsweise kann der Verdampfer zunächst mit dem Kühlkreislauf verbunden werden und anschließend umgebogen und dann fixiert werden. Hierdurch wird die Montage des Kältegeräts erheblich vereinfacht.

In einer Ausgestaltung sind die ersten Haltemittel als Aufnahmelöcher, insbesondere Schlüssellöcher, ausgebildet. Hierdurch lässt sich der Verdampfer durch wenige Griffe an der Innenwand bzw. am Kühlgutbehälter des Kältegeräts befestigen.

In einer Ausgestaltung weisen die ersten Haltemittel einen Aufnahmebereich und einen damit verbundenen und sich bezüglich des Aufnahmebereichs verengenden Befestigungsbereich auf, und sind insbesondere als Schlüssellöcher ausgebildet.

Dabei sind insbesondere die Haltemittel zumindest annähernd höhengleich und in horizontalem Abstand zueinander angeordnet.

In einer weiteren Ausgestaltung weist der Verdampfer zweite Haltemittel zur Befestigung des Verdampfers an der Innenwand oder am Kühlgutbehälter auf. Mit Hilfe der zweiten Haltemittel kann der Verdampfer sicher an der Innenwand oder am Kühlgutbehälter arretiert werden. Die zweiten Haltemittel können als Laschen ausgebildet werden, die vorzugsweise parallel zur Verdampferfläche verlaufend umgebogen sind. Sie können von der Verdampferfläche zur Innenwand hingebogen sein und dort rein tragende Funktion aufweisen. Die zweiten Haltemittel dienen der reinen mechanischen Fixierung und sind nicht von Kühlmittel durchströmt, d.h. sie weisen keine Kühlmittelleitungen auf.

Die zweiten Haltemittel sind vorteilhafterweise an einem unteren Ende des in Einbaulage befindlichen Verdampfers vorgesehen. Beispielsweise können die zweiten Haltemittel dazu dienen, den durch die ersten Haltemittel gehaltenen Verdampfer gegen ein Verschieben zu sichern, damit der Verdampfer nicht aus den Aufnahmelöchern, die als Schlüssellöcher ausgebildet sein können, herausrutscht.

In einer weiteren Ausgestaltung weist der Verdampfer ein Rastmittel zur verrastenden Befestigung an der Innenwand oder am Kühlgutbehälter, insbesondere Spreizniete, auf.

Die Rastmittel können beispielsweise auch als Clip ausgebildet sein, mit welchen der Verdampfer an der Innenwand bzw. am Kühlgutbehälter fixiert wird.

In einer speziellen Ausgestaltung ist die umgebogene Teilfläche um mindestens 150 Grad, beispielsweise 180 Grad, gebogen.

Die umgebogene Teilfläche kann mindestens 5%, insbesondere mindestens 10%, beispielsweise 20%, der Gesamtfläche des Verdampfers einnehmen.

Das erfindungsgemäße Verfahren zum Montieren eines Kältegeräts mit mindestens einem ein Kühlfach auskleidenden Kühlgutbehälter, der eine Innenwand und eine Kühlfachdecke aufweist, einem Kühlkreislauf, der Verbindungsanschlüsse aufweist, und einem Verdampfer zur Anordnung in dem Kühlfach. Der Verdampfer weist eine im Wesentlichen zweidimensional ausgebildete Verdampferfläche auf, von der eine Teilfläche zu der Innenwand umgebogen ist. Die umgebogene Teilfläche ist derart zu der Innenwand des Kühlgutbehälters hin umgebogen, dass der Verdampfer selbst die Verbindungsanschlüsse für den Kühlkreislauf abdeckt. Das Verfahren umfasst folgende Verfahrensschritte: Verbinden des Verdampfers mit dem Kühlkreislauf, Platzieren des Verdampfers mit seiner umgebogenen Teilfläche zum kühlfachdeckennahen Abschnitt der Innenwand, Anschlagen des die Verdampferfläche mit der gebogenen Teilfläche verbindenden Umbugs an der Kühlfachdecke, Einhängen des Verdampfers am Kühlgutbehälter an der umgebogenen Teilfläche, und Verrasten der umgebogenen Teilfläche am Kühlgutbehälter.

In einer speziellen Ausgestaltung erfolgt dass Einhängen des Verdampfers am Kühlgutbehälter an einer umbiegbaren oder umgebogenen Kante der Verdampferfläche. Das Verrasten der Verdampferfläche am Kühlgutbehälter kann mit Hilfe einer der umbiegbaren oder umgebogenen Kante entgegengesetzten Kante der Verdampferfläche erfolgen.

Der Verdampfer kann so gestaltet sein wie zuvor beschrieben. Mit dem Verfahren kann insbesondere das zuvor beschriebene Kältegerät montiert werden.

Mit Hilfe des Verfahrens ist die Montage des Kältegeräts in erheblicher Weise vereinfacht. Insbesondere erübrigt sich damit eine Montage von Zusatzteilen zum Abdecken der Anschlüsse zwischen Verdampfer und dem restlichen Kühlkreislauf.

Das Umbiegen des Verdampfers kann vor oder nach dem Verbinden des Verdampfers mit dem Kühlkreislauf erfolgen. Der Verdampfer kann an einer oberen Kante umgebogen sein und dort am Kühlgutbehälter eingehängt werden, er kann jedoch auch einem unteren Ende umgebogen sein und dort mit dem Kühlgutbehälter befestigt werden. Der Verdampfer wird insbesondere an seiner der umgebogenen Kante entgegen gesetzten Kante mit dem Kühlgutbehälter verrastet.

Weitere vorteilhafte Aspekte und Einzelheiten, welche jeweils einzeln angewandt oder beliebig in geeigneter Weise miteinander kombiniert werden können, werden anhand der folgenden Zeichnung, welche die Erfindung exemplarisch illustrieren soll, näher erläutert.

Es zeigen schematisch:
- Fig. 1: eine Ausführungsform eines erfindungsgemäßen Kältegeräts im Querschnitt von der Seite;
- Fig. 2: einen plattenförmigen Verdampfer einer Ausführungsform eines Kältegeräts vor dem Umbiegen einer Teilfläche des Verdampfers von hinten;
- Fig. 3: den plattenförmigen Verdampfer nach Fig. 2 von vorne;
- Fig. 4: eine Detailansicht eines Anschlusses des plattenförmigen Verdampfers nach Fig. 3;
- Fig. 5: eine weitere Detailansicht des plattenförmigen Verdampfers nach Fig. 3;
- Fig. 6: eine Schnittansicht entlang der Linie J-J des plattenförmigen Verdampfers nach Fig. 3;
- Fig. 7: eine weitere Schnittansicht entlang der Linie C-C des plattenförmigen Verdampfers nach Fig. 3:
- Fig. 8: eine weitere Ausführungsform eines erfindungsgemäßen plattenförmigen Verdampfers mit umgebogener Teilfläche in der Draufsicht von vorne;
- Fig. 9: den plattenförmigen Verdampfer mit umgebogener Teilfläche nach Fig. 8 von hinten;
- Fig. 10: den plattenförmigen Verdampfer mit umgebogener Teilfläche nach Fig. 8 von der Seite; und
- Fig. 11: eine perspektivische Ansicht des plattenförmigen Verdampfers nach Fig. 8.

Fig. 1 zeigt einen Querschnitt durch eine Ausführungsform eines Kältegeräts 1 mit einem Kühlgutbehälter 3, welcher ein Kühlfach 4 zur Aufnahme von Kühlgut 5 bereitstellt. Das Kältegerät weist ein Wärme isolierendes Außengehäuse 2 auf, welches mit dem Kühlgutbehälter 3 verschäumt ist. Über eine Tür 24 ist das Kühlfach 4 zugänglich. Das Kältegerät ist als Haushaltskältegerät ausgestaltet.

Das Kältegerät weist einen Kühlkreislauf 6 auf, welcher einen Kompressor 26 zur Verdichtung eines in dem Kühlkreislauf 6 zirkulierenden Kühlmittels, einen Verflüssiger 25 zur Verflüssigung des Kühlmittels unter Druck bei Abgabe von Wärme an die Umgebung, und einen Verdampfer 7 zum Verdampfen von Kühlmittel und Generierung von Kälte zur Kühlung des Kühlfachs 4.

Der Verdampfer 7 ist als Cold Wall Verdampfer in dem Kühlfach 4 angeordnet und mit Hilfe von ersten Haltemitteln 9 und zweiten Haltemitteln 12 an dem Kühlgutbehälter 3 befestigt. Der Verdampfer 7 ist im Wesentlichen zweidimensional und plattenförmig.

Der Verdampfer 7 ist an einer Biegestelle 22 umgebogen. Eine Teilfläche 8 des Verdampfers 7 ist zu einer Innenwand 10 des Kühlgutbehälters 3 umgebogen und verdeckt einen Verdampfereinlass 20 und einen Verdampferauslass 21 des Verdampfers 7. Der Verdampfer 7 ist an der umgebogenen Teilfläche 8 mit Hilfe der ersten Haltemittel 9 an der Innenwand 10 befestigt sowie an einem der umgebogenen Teilfläche 8 entgegen gesetzten Ende mit Hilfe der zweiten Haltmittel 12 an der Innenwand 10 befestigt. Durch die umgebogene Teilfläche 8 werden der Verdampfereinlass 20 und der Verdampferauslass 21 verdeckt, wodurch die Reinigbarkeit des Kühlgutbehälters 3 verbessert wird. Hierdurch entfällt ein Zusatzbauteil, mit welchem derartige Anschlüsse normalerweise abgedeckt werden.

Fig. 2 zeigt einen Verdampfer 7 eines Kältegeräts 1, beispielsweise des nach Fig. 1, in der Draufsicht von hinten, d.h. von der Innenwand 10 des Kühlgutbehälters 3 aus gesehen. Der Verdampfer 7 ist im Wesentlichen zweidimensional, d.h. plattenförmig und weist Verbindungsanschlüsse 15 zur Verbindung mit dem Kühlkreislauf 6 auf. Der Verdampfer weist eine Vielzahl von Kühlmittelleitungen 23 auf und kann in einem von den Kühlmittelleitungen 23 versehenen Bereich, welcher umbiegbare Teilfläche 8 des Verdampfers 7 bildet, umgebogen werden. Hierzu ist eine Mehrzahl von Biegekanten 29 vorgesehen, mit welchen der Verdampfer 7 einschließlich der Kühlmittelleitungen 23 umgebogen werden kann. Die Biegekanten erlauben ein Verbiegen der umbiegbaren Teilfläche um 180 Grad. Der Verdampfer 7 weist eine im Wesentlichen zweidimensionale Verdampferfläche 17 auf und die umbiegbare Teilfläche 8 entspricht in etwa 20% der Gesamtfläche 16 des Verdampfers 7. Die umbiegbare Teilfläche 8 weist erste Haltemittel 9 zur Befestigung des Verdampfers 7 an dem Kühlgutbehälter 3 auf. Die ersten Haltemittel 9 sind als Schlüssellöcher ausgestaltet, so dass der Verdampfer 7 an am Kühlgutbehälter 3 vorgesehenen Bolzen eingehängt und damit verriegelt werden kann. An einem unteren Ende des Verdampfers 7 sind die zweiten Haltemittel 12 vorgesehen, mit denen der Verdampfer 7 arretiert werden kann, so dass dieser sich nicht von den Bolzen (nicht dargestellt) des Kühlgutbehälters 3 unbeabsichtigt lösen kann. Die ersten Haltemittel 9 sind an einer umbiegbaren Kante 18 der Verdampferfläche 17 vorgesehen. Die zweiten Haltemittel 12 sind an einer der umbiegbaren Kante entgegen gesetzten Kante 19 vorgesehen.

Fig. 3 zeigt den plattenförmigen Verdampfer 7 nach Fig. 2 von vorne. Weitere Rastmittel 14 dienen zur sicheren Befestigung des Verdampfers 7 am Kühlgutbehälter 3.

Fig. 4 und Fig. 5 zeigen Ausschnitte A und B des plattenförmigen Verdampfers 7 nach Fig. 3. Die Kühlmitteleitungen 23 sind durch ein Wärmeleitblech 28 verbunden, um die für die Kälteabgabe wirksame Fläche zu vergrößern und somit die Kälteübertragung von dem Kältemittel an das Kühlfach 4 zu verbessern. Fig. 5 zeigt die ersten Haltemittel 9, welche als schlüsselartige Aufnahmelöcher 11 ausgebildet sind.

Fig. 6 und Fig. 7 zeigen Detailansichten der Schnitte entlang der Linien J-J (Fig. 6) und C-C (Fig. 7). Fig. 6 zeigt weitere Rastmittel zur Befestigung des Verdampfers 7 an dem Kühlgutbehälter 3. Ebenso zeigt Fig. 7 eine weitere Schnittansicht dieser Rastmittel 14.

Fig. 8 zeigt eine weitere Ausgestaltung des zweidimensionalen bzw. plattenförmigen Verdampfers 7 für ein Kältegerät 1, beispielsweise des nach Fig. 1. Hierbei ist die Teilfläche 8 entlang der Biegestelle 22 umgebogen. Der Verdampfer 7 ist mit einem großflächigen Wärmeleitblech 28 zur Vergrößerung der für die Kälteabgabe wirksamen Fläche und zur Vereinfachung der Reinigbarkeit des Verdampfers ausgestattet. An dem unteren Ende 13 des Verdampfers 7 sind die zweiten Haltemittel 12 zur Befestigung und Arretierung des Verdampfers 7 an dem Kühlgutbehälter 3 vorgesehen.

Fig. 9 zeigt den plattenförmigen Verdampfer 7 nach Fig. 8 in der Draufsicht von hinten, d.h. aus Sicht der Innenwand 7 des Kühlgutbehälters 3 betrachtet. Man erkennt die umgebogene Teilfläche 8 und die umgebogene Kante 18 der Verdampferfläche 17. An der umgebogenen Kante 18 sind die ersten Haltemittel 9, welche als schlüssellochförmige Aufnahmelöcher 11 ausgestaltet sind, vorgesehen. Die umgebogene Teilfläche 8 ist entlang der Biegestelle 22 um etwa 180 Grad zur Innenwand 10 des Kühlgutbehälters 3 umgebogen. An der der umgebogenen Kante 18 entgegengesetzten Kante 19 sind die zweiten Haltemittel 12 zur Arretierung des Verdampfers 7 an dem Kühlgutbehälter 3 vorgesehen.

Fig. 10 zeigt den plattenförmigen Verdampfer 7 nach Fig. 8 von der Seite. Zu erkennen sind die umgebogenen Teilfläche 8, die umgebogene Kante 18, die Biegestelle 22 und die der umgebogenen Kante 18 entgegen gesetzte Kante 19. Die umgebogene Teilfläche 8 nimmt in etwa 20% der Gesamtfläche 16 des Verdampfers 7 ein.

Fig. 11 zeigt den plattenförmigen Verdampfer 7 nach Fig. 10 in einer Perspektivansicht.

Die Erfindung betrifft ein Kältegerät 1 umfassend ein Außengehäuse 2, mindestens ein Kühlgutbehälter 3 mit mindestens einem Kühlfach 4 zur Aufnahme von Kühlgut 5 und ein Kühlkreislauf 6 zur Kühlung des Kühlfachs 4, wobei der Kühlkreislauf 6 ein Verdampfer 7 mit einer im Wesentlichen zweidimensionalen Verdampferfläche 17 aufweist und der Verdampfer an einer Innenwand 10 des Kühlgutbehälters 3 angeordnet ist, wobei eine Teilfläche 8 der Verdampferfläche 17 zur Innenwand 10 hin umgebogen ist und der Verdampfer 7 mit der umgebogenen Teilfläche 8 mit dem Kühlgutbehälter 3 verbunden ist, und zeichnet sich durch ein hohen Wirkungsgrad, gute Reinigbarkeit und einfache Montage aus.

## Patentansprüche

1. Kältegerät (1), insbesondere Haushaltskältegerät, umfassend
ein Außengehäuse (2),
mindestens einen Kühlgutbehälter (3) mit mindestens einem Kühlfach (4) zur Aufnahme von Kühlgut (5) und
einen Kühlkreislauf (6) zur Kühlung des Kühlfachs (4),
wobei der Kühlkreislauf (6) einen Verdampfer (7) mit einer im Wesentlichen zweidimensionalen Verdampferfläche (17) aufweist und der Verdampfer (7) an einer Innenwand (10) des Kühlgutbehälters (3) angeordnet ist,
wobei eine Teilfläche (8) der Verdampferfläche (17) zur Innenwand (10) hin umgebogen ist und der Verdampfer (7) mittels der umgebogenen Teilfläche (8) mit dem Kühlgutbehälter (3) verbunden ist,
wobei die umgebogene Teilfläche (8) Verbindungsanschlüsse (15) für den Kühlkreislauf (6) aufweist und
wobei die umgebogene Teilfläche (8) derart zur Innenwand (10) hin umgebogen ist, dass der Verdampfer (17) selbst die Verbindungsanschlüsse (15) abdeckt.

2. Kältegerät (1) nach Anspruch 1, wobei die umgebogene Teilfläche (8) im Einbauzustand des Verdampfers (7) der Verdampferfläche (17) nachgelagert ist.

3. Kältegerät (1) nach Anspruch 1 oder 2, **gekennzeichnet durch** eines der folgenden Merkmale a) bis c):
a) wobei die umgebogene Teilfläche (8) zumindest annähernd parallel zur Verdampferfläche (17) verläuft und/oder
b) wobei die umgebogene Teilfläche (8) im Einbauzustand des Verdampfers (7) oben angeordnet ist und/oder
c) wobei ein die Teilfläche (8) und die Verdampferfläche (17) verbindender Umbug im Querschnitt U-förmig ausgebildet ist.

4. Kältegerät (1) nach einem der vorherigen Ansprüche, wobei die umgebogene Teilfläche (8) und die Verdampferfläche (17) einen Abstand von wenigstens 5 mm, insbesondere einen Abstand von 10 mm bis 50 mm aufweisen.

5. Kältegerät (1) nach einem der vorherigen Ansprüche, wobei die umgebogene Teilfläche (8) erste Haltemittel (9) zur Befestigung des Verdampfers (7) an der innenwand (10) aufweist.

6. Kältegerät (1) nach Anspruch 5, wobei die ersten Haltemittel (9) einen Aufnahmebereich (11) und einen damit verbundenen und sich bezüglich des Aufnahmebereichs verengenden Befestigungsbereich aufweisen, insbesondere als Schlüssellöcher ausgebildet sind.

7. Kältegerät (1) nach Anspruch 6, wobei die Haltemittel zumindest annähernd höhengleich und in horizontalem Abstand zueinander angeordnet sind.

8. Kältegerät (1) nach einem der vorherigen Ansprüche, wobei der Verdampfer (7) zweite Haltemittel (12) zur Befestigung des Verdampfers (7) an der Innenwand (10) aufweist.

9. Kältegerät (1) nach Anspruch 8, wobei die zweiten Haltemittel (12) als Laschen ausgebildet sind, die vorzugsweise parallel zur Verdampferfläche (17) verlaufend umgebogen sind.

10. Kältegerät (1) nach Anspruch 8 oder 9, wobei die zweiten Haltemittel (12) am unteren Ende (13) des in Einbaulage befindlichen Verdampfers (7) vorgesehen sind.

11. Kältegerät (1) nach einem der vorherigen Ansprüche, wobei der Verdampfer (7) Rastmittel (14) zur verrastenden Befestigung an der Innenwand (10) oder am Kühlgutbehälter (3), insbesondere Spreizniete, aufweist.

12. Kältegerät (1) nach einem der vorherigen Ansprüche, wobei die umgebogene Teilfläche (8) mindestens 5 %, insbesondere mindestens 10 %, beispielsweise 20 %, der Gesamtfläche (16) des Verdampfers (7) einnimmt.

13. Verfahren zum Montieren eines Kältegeräts (1) mit mindestens einem ein Kühlfach (4) auskleidenden Kühlgutbehälter (3), der eine Innenwand und eine Kühlfachdecke aufweist, einem Kühlkreislauf (6), der Verbindungsanschlüsse (15) aufweist, und einem Verdampfer (7) zur Anordnung in dem Kühlfach (4),
wobei der Verdampfer (7) eine im Wesentlichen zweidimensional ausgebildete Verdampferfläche (17) aufweist, von der eine Teilfläche (8) zu der Innnenwand umgebogen ist,
wobei die umgebogene Teilfläche (8) derart zu einer Innenwand (10) des Kühlgutbehälters (3) hin umgebogen ist, dass der Verdampfer (17) selbst die Verbindungsanschlüsse (15) für den Kühlkreislauf (6) abdeckt.
umfassend folgende Verfahrensschritte
- Verbinden des Verdampfers (7) mit dem Kühlkreislauf (6),
- Platzieren des Verdampfers (7) mit seiner umgebogenen Teilfläche (8) zum kühlfachdeckennahen Abschnitt der Innenwand,
- Anschlagen des die Verdampferfläche (17) mit der gebogenen Teilfläche (8) verbindenden Umbugs an der Kühlfachdecke,
- Einhängen des Verdampfers (7) am Kühlgutbehälter (3) an der umgebogenen Teilfläche (8), und
- Verrasten der umgebogenen Teilfläche (8) am Kühlgutbehälter (3).

## Claims

1. Refrigerator (1), in particular a household refrigerator, comprising
an external housing (2),
at least one refrigerated products container (3) having at least one refrigeration compartment (4) for accommodating refrigerated products (5), and
a cooling circuit (6) for cooling the refrigeration compartment (4),
wherein the cooling circuit (6) has an evaporator (7) with a substantially two-dimensional evaporator surface (17) and the evaporator (7) is arranged on an inner wall (10) of the refrigerated products container (3),
wherein a sub-area (8) of the evaporator surface (17) is bent towards the inner wall (10) and the evaporator (7) is connected to the refrigerated products container (3) by means of the bent sub-area (8),
wherein the bent sub-area (8) has connection points (15) for the cooling circuit (6) and
wherein the bent sub-area (8) is bent towards the inner wall (10) in such a manner that the evaporator (17) itself covers the connection points (15).

2. Refrigerator (1) according to claim 1, wherein the bent sub-area (8) is positioned behind the evaporator surface (17) when the evaporator (7) is installed.

3. Refrigerator (1) according to claim 1 or 2, **characterised by** one of the following features a) to c):
a) wherein the bent sub-area (8) runs at least approximately parallel to the evaporator surface (17) and/or
b) wherein the bent sub-area (8) is arranged at the top when the evaporator (7) is installed and/or
c) wherein an edge fold connecting the sub-area (8) and the evaporator surface (17) is configured as U-shaped.

4. Refrigerator (1) according to one of the preceding claims, wherein the bent sub-area (8) and the evaporator surface (17) are at a distance of at least 5 mm, in particular a distance of 10 mm to 50 mm.

5. Refrigerator (1) according to one of the preceding claims, wherein the bent sub-area (8) has first retaining means (9) for fastening the evaporator (7) to the inner wall (10).

6. Refrigerator (1) according to claim 5, wherein the first retaining means (9) have a holding region (11) and a fastening region connected thereto and narrowing in relation to the holding region, in particular are configured as key holes.

7. Refrigerator (1) according to claim 6, wherein the retaining means are arranged at approximately the same height and at a horizontal distance from one another.

8. Refrigerator (1) according to one of the preceding claims, wherein the evaporator (7) has second retaining means (12) for fastening the evaporator (7) to the inner wall (10).

9. Refrigerator (1) according to claim 8, wherein the second retaining means (12) are configured as tabs, which are bent to run preferably parallel to the evaporator surface (17).

10. Refrigerator (1) according to claim 8 or 9, wherein the second retaining means (12) are provided at the lower end (13) of the evaporator (7) in its installed position.

11. Refrigerator (1) according to one of the preceding claims, wherein the evaporator (7) has latching means (14) for latched fastening to the inner wall (10) or to the refrigerated products container (3), in particular expanding rivets.

12. Refrigerator (1) according to one of the preceding claims, wherein the bent sub-area (8) takes up at least 5%, in particular at least 10%, for example 20%, of the overall surface (16) of the evaporator (7).

13. Method for assembling a refrigerator (1) with at least one refrigerated products container (3) lining a refrigeration compartment (4), which has an inner wall and a refrigeration compartment top, a cooling circuit (6) which has connection points (15) and an evaporator (7) for arrangement in the refrigeration compartment (4),
wherein the evaporator (7) has a evaporator surface (17) configured as substantially two-dimensional, a sub-area (8) of which is bent towards the inner wall,
wherein the bent sub-area (8) is bent towards an inner wall (10) of the refrigerated products container (3) in such a manner that the evaporator (17) itself covers the connection points (15) for the cooling circuit (6),
comprising the following method steps
- connecting the evaporator (7) to the cooling circuit (6),
- positioning the evaporator (7) with its bent sub-area (8) towards the segment of the inner wall close to the refrigeration compartment top,
- fixing the edge fold connecting the evaporator surface (17) to the bent sub-area (8) to the refrigeration compartment top,
- suspending the evaporator (7) from the refrigerated products container (3) at the bent sub-area (8), and
- latching the bent sub-area (8) to the refrigerated products container (3).
/

## Revendications

1. Appareil frigorifique (1), notamment appareil frigorifique à usage domestique, comprenant
un boîtier extérieur (2),
au moins un réservoir pour produits à réfrigérer (3) muni d'au moins un compartiment de réfrigération (4) destiné à loger des produits à réfrigérer (5) et
un circuit de refroidissement (6) destiné à refroidir le compartiment de réfrigération (4), le circuit de refroidissement (6) présentant un évaporateur (7) muni d'une surface d'évaporateur (17) essentiellement bidimensionnelle et l'évaporateur (7) étant disposé sur une paroi intérieure (10) du réservoir pour produits à réfrigérer (3),
une surface partielle (8) de la surface de l'évaporateur (17) étant recourbée en direction de la paroi intérieure (10) et l'évaporateur (7) étant relié au réservoir pour produits à réfrigérer (3) au moyen de la surface partielle recourbée (8),
la surface partielle recourbée (8) présentant des raccords de liaison (15) pour le circuit de refroidissement (6) et
la surface partielle recourbée (8) étant recourbée en direction de la paroi intérieure (10) de manière à ce que l'évaporateur (17) recouvre lui-même les raccords de liaison (15).

2. Appareil frigorifique (1) selon la revendication 1, la surface partielle recourbée (8), à l'état monté de l'évaporateur (7), étant logée en aval de la surface de l'évaporateur (17).

3. Appareil frigorifique (1) selon la revendication 1 ou 2, **caractérisé par** l'une des caractéristiques suivantes a) à c) :
a) la surface partielle recourbée s'étendant au moins approximativement parallèlement à la surface de l'évaporateur (17) et/ou
b) la surface partielle recourbée (8), à l'état monté de l'évaporateur (7), étant disposée en haut et/ou
c) un repli reliant la surface partielle (8) et la surface de l'évaporateur (17) étant réalisé en forme de U en section transversale.

4. Appareil frigorifique (1) selon l'une quelconque des revendications précédentes, la surface partielle recourbée (8) et la surface de l'évaporateur (17) présentant un écart d'au moins 5 mm, notamment un écart de 10 mm à 50 mm.

5. Appareil frigorifique (1) selon l'une quelconque des revendications précédentes, la surface partielle recourbée (8) présentant des premiers moyens de maintien (9) pour la fixation de l'évaporateur (7) sur la paroi intérieure (10).

6. Appareil frigorifique (1) selon la revendication 5, les premiers moyens de maintien (9) présentant une zone de logement (11) et une zone de fixation reliée à la zone de logement et se rétrécissant par rapport à la zone de logement, notamment réalisées comme trous de serrure.

7. Appareil frigorifique (1) selon la revendication 6, les moyens de maintien étant disposés au moins approximativement à la même hauteur et avec écart horizontal l'un par rapport à l'autre.

8. Appareil frigorifique (1) selon l'une quelconque des revendications précédentes, l'évaporateur (7) présentant des seconds moyens de maintien (12) pour la fixation de l'évaporateur (7) sur la paroi intérieure (10).

9. Appareil frigorifique (1) selon la revendication 8, les seconds moyens de maintien (12) étant réalisés comme des pattes qui sont recourbées en s'étendant de préférence parallèlement à la surface de l'évaporateur (17).

10. Appareil frigorifique (1) selon la revendication 8 ou 9, les seconds moyens de maintien (12) étant ménagés sur l'extrémité inférieure (13) de l'évaporateur (7) se trouvant en position de montage.

11. Appareil frigorifique (1) selon l'une quelconque des revendications précédentes, l'évaporateur (7) présentant des moyens d'enclenchement (14) pour la fixation par enclenchement sur la paroi intérieure (10) ou sur le réservoir pour produits à réfrigérer (3), notamment des rivets à expansion.

12. Appareil frigorifique (1) selon l'une quelconque des revendications précédentes, la surface partielle recourbée (8) prenant au moins 5%, notamment au moins 10%, par exemple 20% de la surface totale (16) de l'évaporateur (7).

13. Procédé de montage d'un appareil frigorifique (1) comprenant au moins un réservoir pour produits à réfrigérer (3) habillant un compartiment de réfrigération (4), lequel réservoir présente une paroi intérieure et un plafond de compartiment de réfrigération, comprenant un circuit de refroidissement (6) qui présente des raccords de liaison (15) et comprenant un évaporateur (7) à disposer dans le compartiment de réfrigération (4),
l'évaporateur (7) présentant une surface d'évaporateur (17) réalisée essentiellement de manière bidimensionnelle, dont une surface partielle (8) est recourbée en direction de la paroi intérieure,
la surface partielle recourbée (8) étant recourbée de telle manière en direction d'une paroi intérieure (10) du réservoir pour produits à réfrigérer (3) que l'évaporateur (17) lui-même recouvre les raccords de liaison (15) pour le circuit de refroidissement (6).
comprenant les étapes de procédé suivantes
- relier l'évaporateur (7) au circuit de refroidissement (6),
- positionner l'évaporateur (7) avec sa surface partielle recourbée (8) vers la section de la paroi intérieure proche du plafond du compartiment de réfrigération,
- monter sur le plafond du compartiment de réfrigération le repli reliant la surface de l'évaporateur (17) à la surface partielle recourbée (8),
- accrocher l'évaporateur (7) sur la surface partielle recourbée (8) sur le réservoir pour produits à réfrigérer (3), et
- enclencher la surface partielle recourbée (8) sur le réservoir pour produits à réfrigérer (3).
